# EUROPÄISCHE PATENTSCHRIFT

(11) **EP 2 529 829 B1**
(45) Veröffentlichungstag und Bekanntmachung des Hinweises auf die Patenterteilung: **16.10.2013**
(21) Anmeldenummer: 11168428.8
(22) Anmeldetag: 01.06.2011
(51) Int. Cl.: B01F 7/16, B01F 7/00

(54) **Dispergierrotor zum Homogenisieren fließfähiger Medien**
Dispersal rotor for homogenising flowable media
Rotor de dispersion pour l'homogénéisation de fluides pouvant s'écouler

(43) Veröffentlichungstag der Anmeldung: 05.12.2012
(73) Patentinhaber: VAKUMIX Rühr- und Homogenisiertechnik AG, 28844 Weyhe-Dreye (DE)
(72) Erfinder: Seefried, Erwin, 28844 Weyhe (DE)
(74) Vertreter: Glawe, Delfs, Moll

(56) Entgegenhaltungen:
- WO-A2-02/060569
- DE-A1- 19 537 303
- SU-A2- 1 380 975

## Beschreibung

Die Erfindung betrifft einen Dispergierrotor zum Homogenisieren fließfähiger Medien, der eine in Axialrichtung weisende Rotorverzahnung aufweist.

Homogenisatoren werden unter anderem in der pharmazeutischen, kosmetischen, chemischen und Nahrungsmittelindustrie zur Herstellung von Cremes, Salben, Pasten, Mayonnaisen und ähnlichen Produkten verwendet. Üblicherweise ist am Boden eines Mischbehälters ein Homogenisator angeordnet, der in der Regel als Rotor-Stator-Dispergiermaschine ausgebildet ist. Ein solcher Homogenisator ist beispielsweise in EP 0 988 887 A1 offenbart. Weitere gattungsgemäße Geräte sind in WO02/060569 und DE-A-19537303 beschrieben.

Der Erfindung liegt die Aufgabe zugrunde, eine Möglichkeit zum Homogenisieren fließfähiger Medien zu schaffen, die einfach, effizient und vielseitig anwendbar ist.

Ein erfindungsgemäßer Dispergierrotor weist eine Rotorverzahnung auf, die ein Labyrinthverzahnung für in Radialrichtung aus Richtung der Rotorachse nach außen tretendes Medium bildet.

Zunächst seien einige im Rahmen der Erfindung verwendete Begriffe erläutert. Der erfindungsgemäße Dispergierrotor dient dem Dispergieren (Homogenisieren, Emulgieren oder Suspensieren) fließfähiger Medien. Dazu gehört auch das Herstellen von Ein- oder Mehrphasenmischungen wie Gele, Emulsionen oder Suspensionen. Der Dispergierrotor weist eine in Axialrichtung weisende Rotorverzahnung auf. Der Begriff Verzahnung bezeichnet Öffnungen in einer in Umfangsrichtung verlaufenden Wand des Rotors, durch die Medium bzw. Mischgut im Betrieb in Radialrichtung nach außen durchtritt. Eine solche Verzahnung kann einzelne Öffnungen in einer ansonsten geschlossenen, in Umfangsrichtung verlaufenden Wand aufweisen. In der Regel wird jedoch die Verzahnung gebildet durch eine auf einem Umfangsabschnitt des Rotors angeordnete Vielzahl von sich axial erstreckenden Zähnen, die Prallflächen für das zu mischende Medium aufweisen. Die Begriffe axial bzw. radial sind im Rahmen der vorliegenden Erfindung auf die Drehachse des Rotors bezogen. Die Rotorverzahnung bildet erfindungsgemäß eine Labyrinthverzahnung für in Radialrichtung aus Richtung der Rotorachse nach außen tretendes Medium. Der Begriff Labyrinthverzahnung bedeutet, dass im Bereich der Achse des Rotors zugeführtes Mischgut durch die Verzahnung nicht auf einer in Radialrichtung weisenden Geraden austreten kann, sondern dass es bedingt durch die Anordnung der Zähne in jedem Fall eine Richtungsänderung vollziehen muss, also einen Labyrinthpfad durchströmen muss.

Die Erfindung hat erkannt, dass überraschenderweise eine gute Misch- und Homogenisierwirkung ausschließlich durch einen solchen Rotor erzielt werden kann, ohne dass dieser mit einer relativ zum Rotor rotierenden (in der Regel feststehenden) Statorverzahnung zusammenwirken muss. Die erfindungsgemäße Labyrinthverzahnung erlaubt ein gutes Mischen und Homogenisieren ausschließlich durch Einsatz eines solchen Dispergierrotors.

Erfindungsgemäß ist das Homogenisieren des Mediums wesentlich schonender als beim Einsatz einer Rotor-Stator-Dispergiermaschine des Standes der Technik, da ein geringerer Energieeintrag und damit auch eine geringere Wärmeentwicklung erfolgt. Dementsprechend niedriger ist auch die für das Homogenisieren aufzuwendende mechanische Energie. Der verminderte Wärmeeintrag erlaubt eine schonendere Homogenisierung empfindlicher Produkte wie Gels oder Cremes.

Die Erfindung hat somit erkannt, dass die im Stand der Technik für erforderlich gehaltene starke Scherung des Mediums an wechselnden Rotor- und Statorzähnen nicht erforderlich ist, stattdessen erlauben die ständigen Geschwindigkeitsänderungen in dem Labyrinthpfad eine Dehnung und Zerkleinerung von Flüssigkeitströpfchen (beispielsweise von Emulsionen) und somit eine Homogenisierung. Beim Durchtritt durch eine Zahnreihe erhält das Medium durch den sich drehenden Rotor einen Impuls, der abhängig von Geschwindigkeit und Strömungsrichtung des Mediums sowie Drehgeschwindigkeit des Rotors zu einer entsprechenden Änderung von Strömungsrichtung und -Geschwindigkeit des Mediums führt.

Vorzugsweise weist der erfindungsgemäße Dispergierrotor sogenannte Zahnreihen auf. Es handelt sich bei einer Zahnreihe um eine auf einem Umfangskreis angeordnete Anordnung von Zähnen, die somit jeweils den gleichen radialen Abstand von der Rotorachse aufweisen.

Bevorzugt ist der Dispergierrotor an einem oder beiden axialen Enden geschlossen ausgebildet. Dies bedeutet, dass in dem geschlossen ausgebildeten Bereich kein oder allenfalls ein geringfügiger Austritt von Medium in Axialrichtung möglich ist. Bevorzugt ist nicht die gesamte Kreisfläche des Rotors an beiden axialen Enden geschlossen ausgebildet, sondern mindestens an einem axialen Ende ist eine zentrische Öffnung, durch die von einer Axialseite her Medium eintreten kann. Bevorzugt ist zumindest an einem axialen Ende (Stirnseite) nur derjenige Kreisring geschlossen ausgebildet, der von der Rotorverzahnung eingenommen wird. Es wird so sichergestellt, dass durchtretendes Medium auf den vorgesehenen Labyrinthpfaden radial von innen nach außen den Dispergierrotor durchtritt.

Die axiale Höhe der Rotorverzahnung kann 10 bis 30 mm, weiter vorzugsweise 12 bis 25 mm betragen. Der Begriff bezeichnet die freie Höhe in der Ringebene der entsprechenden Rotorverzahnung, durch die Durchtritt von Medium möglich ist. Der Durchmesser eines erfindungsgemäßen Dispergierrotors kann an die Einbaugegebenheiten angepasst werden. Bei einem Einbau beispielsweise in Rohrleitungen können kleine Durchmesser von beispielsweise 5 bis 10 cm zur Anwendung kommen. Beim Einbau in größeren Mischbehältern kann der Durchmesser beispielsweise zwischen 10 und 30 cm liegen. Die genannten Werte lassen sich beliebig zu erfindungsgemäßen Ober- und Untergrenzen kombinieren.

Bevorzugt weisen die Zähne der Rotorverzahnung in Radialrichtung zwischen sich Spalte von 0,3 bis 3 mm, vorzugsweise 0,5 bis 1,5 mm auf. Bevorzugt handelt es sich dabei um den lichten radialen Abstand zwischen jeweils zwei konzentrisch angeordneten Zahnreihen.

In Umfangsrichtung weisen die Zähne (bevorzugt die Zähne jeweils einer der konzentrischen Zahnreihen) bevorzugt Spalte von 0,5 bis 4 mm, weiter vorzugsweise 1 bis 3 mm, weiter vorzugsweise 1,5 bis 2,5 mm auf.

Die Überdeckung einer Zahnreihe über den Umfang dieser Zahnreihe liegt bevorzugt zwischen 40 und 80 %, weiter vorzugsweise 50 und 70 %. Diese Grenzen sind beliebig zu erfindungsgemäßen Bereichen kombinierbar. Der Begriff Überdeckung bezeichnet dabei denjenigen Anteil des Kreisumfangs einer Zahnreihe, auf dem der Durchtritt von Medium in Radialrichtung durch diese Zahnreihe blockiert ist. Eine Überdeckung von 60 % bedeutet beispielsweise, dass 60 % des Umfangs der entsprechenden Zahnreihe durch die Zähne blockiert sind während auf den verbleibenden 40 % des Umfangs ein Durchtritt von Medium möglich ist.

Bei einer besonders bevorzugten Ausführungsform der Erfindung weisen zwei in Radialrichtung benachbart angeordnete Zahnreihen gemeinsam eine vollständige Überdeckung auf. Dies bedeutet, dass Medium diese beiden radial aufeinander folgenden Zahnreihen nicht durchtreten kann, ohne von der Radialrichtung abzuweichen. Eine Gerade in Radialrichtung, die in einer der beiden Zahnreihen durch eine Lücke zwischen zwei Zähnen durchtritt, trifft somit in der anderen dieser beiden Zahnreihen auf einen Zahn. Diese vollständige Überdeckung zweier in Radialrichtung benachbart angeordneter Zahnreihen bewirkt durch die damit verstärkte Richtungsänderung des Mediums eine verbesserte Homogenisierung.

Erfindungsgemäß weist bevorzugt wenigstens ein Teil der Zähne in Umfangsrichtung weisenden Förderflächen auf, die dazu ausgebildet sind, auftreffendem Medium eine Impulskomponente radial nach außen zu verleihen. "In Umfangsrichtung weisend" bedeutet dabei nicht, dass diese Flächen exakt in Umfangsrichtung ausgerichtet sind, eine Senkrechte auf diesen Flächen also genau in Umfangsrichtung weist. Es handelt sich in der Regel vielmehr um Schrägflächen, eine Senkrechte auf diesen Schrägflächen weist bevorzugt eine Richtungskomponente radial nach außen auf. Trifft bei drehendem Dispergierrotor diese Förderfläche auf durchtretendes Medium, wird ein Impuls auf das Medium ausgeübt, der eine Richtungskomponente radial nach außen aufweist. Dementsprechend wird das Medium beschleunigt mit einer Beschleunigungs- bzw. Geschwindigkeitskomponente radial nach außen.

Gegenstand der Erfindung ist ferner eine Homogenisiervorrichtung zum Homogenisieren fließfähiger Medien, die einen erfindungsgemäßen Dispergierrotor aufweist. Der Verzicht auf eine Statorverzahnung bietet eine Reihe wesentlicher Vorteile. Es ist eine relativ freie Positionierung des Dispergierrotors innerhalb der Homogenisiervorrichtung möglich, da keinerlei bauliche Vorsorge dafür getroffen werden muss, eine in die Rotorverzahnung eingreifende Statorverzahnung vorzuhalten. Erfindungsgemäß kann der Dispergierrotor beispielsweise in einem unteren Bereich eines Homogenisierbehälters, vorzugsweise in dessen Bodenbereich, angeordnet sein. Es ist ebenfalls möglich, mehrere Dispergierrotoren innerhalb eines Behälters anzuordnen, beispielsweise mehrere solcher Rotoren auf einer durch den Deckel oder Boden eines solchen Behälters geführten Achse anzuordnen. Es ist im Rahmen der Erfindung ebenfalls möglich, den Dispergierrotor in einer Rohrleitung anzuordnen, durch die zu mischendes Medium geführt wird. Der erfindungsgemäße Dispergierrotor kann somit eingesetzt werden für das sogenannte In-Line-Mischen in einer Rohrleitung.

Durch den Verzicht auf eine Statorverzahnung ist es möglich, den erfindungsgemäßen Dispergierrotor mit vergleichsweise größeren Toleranzen in ein Homogenisiergefäß einzubauen, als im Stand der Technik, wo ein passgenaues Zusammenwirken mit einer Statorverzahnung erforderlich ist. Dies erlaubt insbesondere die Verwendung von Antrieben, bei denen der Rotor üblicherweise mit größeren Toleranzen gelagert ist, beispielsweise berührungslosen Antrieben wie Magnetantrieben. Berührungslose Antriebe haben den Vorteil, dass keine Durchführungen von Antriebsachsen durch die Wand des Homogenisierbehälters erforderlich sind und somit Behälter und Dispergierrotor so ausgestaltet werden können, dass die Möglichkeiten der Reinigung und Keimfreihaltung optimiert werden.

Ausführungsbeispiele der Erfindung werden nachfolgend anhand der Zeichnungen beschrieben. Es zeigen:
- Fig. 1:: schematisch einen teilweisen Axialschnitt durch einen erfindungsgemäßen Dispergierrotor;
- Fig. 2:: schematisch einen Schnitt in der Radialebene durch eine erfindungsgemäße Rotorverzahnung;
- Fig. 3-7:: schematisch unterschiedliche Einbausituationen eines erfindungsgemäßen Dispergierrotors in einer Homogenisiervorrichtung;
- Fig. 8:: schematisch weitere mögliche Ausgestaltungen bei Labyrinthverzahnung.

Der erfindungsgemäße Dispergierrotor weist eine Aufnahme 1 für eine Antriebswelle (in Fig. 1 nicht dargestellt) auf. Damit drehfest verbunden ist ein Rotor 2, an dem Pumpflügel 4 angeordnet sind, die zur Förderung von durch den Einlass 3 eintretenden Mediums radial nach außen dienen. Die Anordnung der Pumpflügel 4 entspricht beispielsweise der Anordnung, die dargestellt ist in EP 0 988 887 A1, dort Pumpflügel 18 in Fig. 2.

In einem radial außen angeordneten Kreisring weist der erfindungsgemäße Dispergierrotor vier radial gestaffelte Zahnreihen 5 auf, durch die in den Einlass 3 eintretendes Medium radial nach außen abgefördert wird. Diese Zahnreihen bilden für radial nach außen tretendes Medium einen Labyrinthpfad, das heißt, Medium kann durch diese Zahnreihen nicht ohne Richtungsänderungen hindurch treten. Im Bereich der Verzahnung 5 ist der Dispergierrotor zu den axialen Stirnseiten hin abgeschlossen, sodass Mischgut aus der Verzahnung nicht nach axial oben oder unten entweichen kann.

Im Ausführungsbeispiel der Fig. 1 sind sechs radial gestaffelte Zahnreihen angeordnet. Fig. 2 zeigt schematisch einen Radialschnitt durch diese Zahnreihen. Man erkennt radial gestaffelte Zahnreihen, die jeweils Zähne 6 aufweisen. Es handelt sich bei Fig. 2 um eine vergrößerte Darstellung. Die Länge der Spalte in Umfangsrichtung (Bezugsziffer 7) beträgt etwa 2 mm, die Spaltbreite in Radialrichtung (Bezugsziffer 8) etwa 0,5 mm. Man erkennt, dass die Zähne 6 einen Labyrinthpfad bilden, durch den Medium nach außen durchtreten muss. Wenn der Rotor in der Umfangsrichtung 15 gedreht wird, bilden die in Umfangsrichtung verlaufenden Flächen 16 der Zähne Förderflächen, die beim Auftreffen auf Medium dieser eine radial nach außen weisende Impulskomponente verleihen.

Der Durchmesser des in Fig. 1 dargestellten Dispergierrotors kann bei diesem Ausführungsbeispiel etwa 10 cm betragen. Typische Drehzahlen im Betrieb können beispielsweise 6.500 bis 14.000 min⁻¹ betragen.

Fig. 3 zeigt schematisch eine Einbausituation, bei der ein erfindungsgemäßer Dispergierrotor in einem Mischbehälter über dem Behälterboden 9 angeordnet ist. Eine Antriebswelle 10 tritt durch den Behälterboden hindurch.

Fig. 4 zeigt eine andere Variante einer erfindungsgemäßen Homogenisiervorrichtung, bei der eine längere Antriebswelle 10 durch den Behälterboden 9 hindurch tritt. An dieser Antriebswelle 10 sind zwei oder bei Bedarf auch mehr erfindungsgemäße Dispergierrotoren angeordnet.

Bei der Ausführungsform der Fig. 5 ist ein erfindungsgemäßer Dispergierrotor im Bodengehäuse eines Mischbehälters eingebaut. Eine Abdeckung 17 deckt den Rotor an seinem Außenumfang ab und bildet zusammen mit dem Bodengehäuse einen Ringspalt 11, durch den am Außenumfang des Rotors austretendes Medium zurück in den Behälter geführt werden kann. Alternativ ist es möglich, dieses Medium durch eine in Fig. 5 nicht dargestellte Zirkulationsleitung aus dem Behälter abzuführen und beispielsweise in einem anderen (vorzugsweise oberen) Bereich des Behälters wieder zuzuführen.

Fig. 6 zeigt eine Ausführungsform, bei der der Rotor über eine Magnetkupplung angetrieben wird. Außerhalb der Behälterwand 9 ist eine Antriebswelle 13 angeordnet, die mit Magneten versehen ist und innerhalb des Behälters angeordnete Magnete 12 mitnimmt, die drehfest mit dem Rotor verbunden sind.

Fig. 7 zeigt eine Ausführungsform, bei der eine Antriebswelle 15 durch den Deckel 14 eines Mischbehälters geführt ist.

Fig. 8 zeigt schematisch weitere mögliche Ausgestaltungen einer erfindungsgemäßen Labyrinthverzahnung. Bei 16 ist eine Verzahnung angedeutet, bei der die einzelnen Zähne eine Stabform aufweisen, also im Querschnitt kreisförmig sind. Bei 17 ist eine Verzahnung gezeigt, die aus schachbrettartig angeordneten Zähnen mit quadratischem Querschnitt gebildet ist. Im Abschnitt 18 ist eine unregelmäßige Labyrinthverzahnung dargestellt. Hier ist vorzugsweise darauf zu achten, dass sich über den gesamten Umfang des Rotors eine gleichmäßige Masseverteilung ergibt und es nicht zu einer Unwucht kommt. Bei 19 ist schematisch eine unregelmäßige Labyrinthverzahnung dargestellt, bei der die einzelnen Zähne im Querschnitt eine von den geometrischen Grundformen abweichende Gestalt aufweisen. Es versteht sich, dass die Abschnitte 16-19 nicht bei einem einzigen erfindungsgemäßen Dispergierrotor vorhanden sind sondern schematisch vier mögliche Gestaltungen der Labyrinthverzahnung eines Rotors zeigen.

## Patentansprüche

1. Dispergierrotor zum Homogenisieren fließfähiger Medien, der eine in Axialrichtung weisende Rotorverzahnung aufweist, **dadurch gekennzeichnet, dass** die Rotorverzahnung eine Labyrinthverzahnung für in Radialrichtung aus Richtung der Rotorachse nach außen tretendes Medium bildet.

2. Dispergierrotor nach Anspruch 1, **dadurch gekennzeichnet, dass** er wenigstens 2, vorzugsweise 2 bis 16, weiter vorzugsweise 2 bis 8, weiter vorzugsweise 4 bis 8 in Radialrichtung voneinander beabstandete Zahnreihen (5) aufweist.

3. Dispergierrotor nach Anspruch 1 oder 2, **dadurch gekennzeichnet, dass** er an einem oder beiden axialen Enden geschlossen ausgebildet ist.

4. Dispergierrotor nach einem der Ansprüche 1 bis 3, **dadurch gekennzeichnet, dass** die axiale Höhe der Rotorverzahnung 10 bis 30 mm, vorzugsweise 12 bis 25 mm beträgt.

5. Dispergierrotor nach einem der Ansprüche 1 bis 4, **dadurch gekennzeichnet, dass** die Zähne (6) der Rotorverzahnung in Radialrichtung Spalte von 0,3 bis 3 mm, vorzugsweise 0,5 bis 1,5 mm aufweisen.

6. Dispergierrotor nach einem der Ansprüche 1 bis 5, **dadurch gekennzeichnet, dass** die Zähne (6)bzw. Zahnreihen der Rotorverzahnung in Umfangsrichtung Spalte von 0,5 bis 4 mm, vorzugsweise 1 bis 3 mm, weiter vorzugsweise 1,5 bis 2,5 mm aufweisen.

7. Dispergierrotor nach einem der Ansprüche 1 bis 6, **dadurch gekennzeichnet, dass** die Überdeckung einer Zahnreihe über den Umfang dieser Zahnreihe 40 bis 80%, vorzugsweise 50 bis 70% beträgt.

8. Dispergierrotor nach einem der Ansprüche 1 bis 7, **dadurch gekennzeichnet, dass** zwei in Radialrichtung benachbart angeordnete Zahnreihen gemeinsam eine vollständige Überdeckung aufweisen.

9. Dispergierrotor nach einem der Ansprüche 1 bis 8, **dadurch gekennzeichnet, dass** wenigstens ein Teil der Zähne in Umfangsrichtung weisende Förderflächen (16) aufweist, die dazu ausgebildet sind, auftreffendem Medium eine Impulskomponente radial nach außen zu verleihen.

10. Homogenisiervorrichtung zum Homogenisieren fließfähiger Medien, **dadurch gekennzeichnet, dass** sie einen Dispergierrotor nach einem der Ansprüche 1 bis 9 aufweist, wobei die Homogenisiervorrichtung keine in die Rotorverzahnung eingreifende Statorverzahnung aufweist.

11. Homogenisiervorrichtung nach Anspruch 10, **dadurch gekennzeichnet, dass** der Dispergierrotor in einem unteren Bereich, vorzugsweise Bodenbereich eines Homogenisierbehälters angeordnet ist.

12. Homogenisiervorrichtung nach Anspruch 10, **dadurch gekennzeichnet, dass** der Dispergierrotor in einer Medium führenden Rohrleitung angeordnet ist.

13. Homogenisiervorrichtung nach einem der Ansprüche 10 bis 12, **dadurch gekennzeichnet, dass** der Dispergierrotor einen berührungslosen Antrieb, vorzugsweise Magnetantrieb, aufweist.

## Claims

1. Dispersing rotor for homogenising free-flowing media, said dispersing rotor having an axially oriented rotor toothing formation, **characterised in that** the rotor toothing formation forms a labyrinth toothing formation for medium passing radially outward from the direction of the rotor axis.

2. Dispersing rotor according to claim 1, **characterised in that** it has at least 2, preferably 2 to 16, more preferably 2 to 8, more preferably 4 to 8 radially spaced-apart rows (5) of teeth.

3. Dispersing rotor according to either claim 1 or claim 2, **characterised in that** it is closed at one or both axial ends.

4. Dispersing rotor according to any of claims 1 to 3, **characterised in that** the axial height of the rotor toothing formation is 10 to 30 mm, preferably 12 to 25 mm.

5. Dispersing rotor according to any of claims 1 to 4, **characterised in that** the teeth (6) of the rotor toothing formation have radially directed gaps of 0.3 to 3 mm, preferably 0.5 to 1.5 mm.

6. Dispersing rotor according to any of claims 1 to 5, **characterised in that** the teeth (6) or rows of teeth of the rotor toothing formation have circumferentially directed gaps of 0.5 to 4 mm, preferably 1 to 3 mm, more preferably 1.5 to 2.5 mm.

7. Dispersing rotor according to any of claims 1 to 6, **characterised in that** the coverage of a row of teeth over the circumference of this row of teeth is 40 to 80%, preferably 50 to 70%.

8. Dispersing rotor according to any of claims 1 to 7, **characterised in that** two radially adjacent rows of teeth together provide full coverage.

9. Dispersing rotor according to any of claims 1 to 8, **characterised in that** at least some of the teeth have circumferentially oriented delivery surfaces (16) that are designed to subject medium that comes into contact therewith to an impulse component in the radially outward direction.

10. Homogenisation apparatus for homogenising free-flowing media, **characterised in that** it has a dispersing rotor according to any of claims 1 to 9, the homogenisation apparatus not having a stator toothing formation engaging in the rotor toothing formation.

11. Homogenisation apparatus according to claim 10, **characterised in that** the dispersing rotor is arranged in a lower region, preferably a base region, of a homogenisation tank.

12. Homogenisation apparatus according to claim 10, **characterised in that** the dispersing rotor is arranged in a medium-channelling conduit.

13. Homogenisation apparatus according to any of claims 10 to 12, **characterised in that** the dispersing rotor has a contactless drive, preferably a magnetic drive.

## Revendications

1. Rotor de dispersion permettant d'homogénéiser des fluides coulants, lequel comporte une denture orientée dans le sens axial, **caractérisé en ce que** la denture du rotor forme une denture en labyrinthe pour un fluide circulant vers l'extérieur dans le sens radial à partir de la direction de l'axe du rotor.

2. Rotor de dispersion selon la revendication 1, **caractérisé en ce qu'**il comporte au moins 2, de préférence 2 à 16, encore mieux 2 à 8, encore mieux 4 à 8 rangées de dents (5) distantes les unes des autres dans le sens radial.

3. Rotor de dispersion selon la revendication 1 ou 2, **caractérisé en ce qu'**il est réalisé fermé au niveau d'une extrémité ou des deux extrémités axiales.

4. Rotor de dispersion selon l'une quelconque des revendications 1 à 3, **caractérisé en ce que** la hauteur axiale de la denture du rotor est de l'ordre de 10 à 30 mm, de préférence de 12 à 25 mm.

5. Rotor de dispersion selon l'une quelconque des revendications 1 à 4, **caractérisé en ce que** les dents (6) de la denture du rotor comportent, dans le sens radial, des fentes de 0,3 à 3 mm, de préférence de 0,5 à 1,5 mm.

6. Rotor de dispersion selon l'une quelconque des revendications 1 à 5, **caractérisé en ce que** les dents (6) ou les rangées de dents de la denture du rotor comportent, dans le sens circonférentiel, des fentes de 0,5 à 4 mm, de préférence de 1 à 3 mm, encore mieux de 1,5 à 2,5 mm.

7. Rotor de dispersion selon l'une quelconque des revendications 1 à 6, **caractérisé en ce que** le recouvrement d'une rangée de dents sur le pourtour de cette rangée de dents est de l'ordre de 40 à 80 %, de préférence de 50 à 70 %.

8. Rotor de dispersion selon l'une quelconque des revendications 1 à 7, **caractérisé en ce que** deux rangées de dents, adjacentes dans le sens radial, présentent conjointement un recouvrement complet.

9. Rotor de dispersion selon l'une quelconque des revendications 1 à 8, **caractérisé en ce qu'**au moins une partie des dents comporte des surfaces de transport (16), qui sont orientées dans le sens circonférentiel et sont configurées pour appliquer radialement vers l'extérieur une composante d'impulsion au fluide entrant en contact avec celles-ci.

10. Dispositif d'homogénéisation destiné à homogénéiser des fluides coulants, **caractérisé en ce qu'**il comporte un rotor de dispersion selon l'une quelconque des revendications 1 à 9, ledit dispositif d'homogénéisation ne comportant pas de denture du stator engrenant dans la denture du rotor.

11. Dispositif d'homogénéisation selon la revendication 10, **caractérisé en ce que** le rotor de dispersion est disposé dans une zone inférieure, de préférence dans la zone du fond d'une cuve d'homogénéisation.

12. Dispositif d'homogénéisation selon la revendication 10, **caractérisé en ce que** le rotor de dispersion est disposé dans une conduite tubulaire dans laquelle circule un fluide.

13. Dispositif d'homogénéisation selon l'une quelconque des revendications 10 à 12, **caractérisé en ce que** le rotor de dispersion comporte un système d'entraînement sans contact, de préférence un système d'entraînement magnétique.
